# EUROPÄISCHE PATENTSCHRIFT

(11) **EP 3 385 482 B1**
(45) Veröffentlichungstag und Bekanntmachung des Hinweises auf die Patenterteilung: **18.09.2019**
(21) Anmeldenummer: 17180977.5
(22) Anmeldetag: 12.07.2017
(51) Int. Cl.: E05B 77/36, E05B 83/18, E05B 81/20

(54) **SCHLOSSANORDNUNG FÜR EIN FAHRZEUG**
LOCK ASSEMBLY FOR A VEHICLE
DISPOSITIF DE VERROUILLAGE POUR UN VÉHICULE

(30) Priorität: 05.04.2017 DE 102017107361
(43) Veröffentlichungstag der Anmeldung: 10.10.2018
(73) Patentinhaber: Huf Hülsbeck & Fürst GmbH & Co. KG, 42551 Velbert (DE)
(72) Erfinder: WIETKAMP, Stephan, 48161 Münster (DE); ORZECH, Udo, 42549 Velbert (DE)
(74) Vertreter: Zenz Patentanwälte Partnerschaft mbB

(56) Entgegenhaltungen:
- EP-A2- 1 452 361
- DE-A1- 19 505 779
- DE-A1-102013 114 300
- FR-A1- 2 916 788

## Beschreibung

Die Erfindung betrifft eine Schlossanordnung, insbesondere für Fahrzeugtüren oder Fahrzeugklappen, bevorzugt für eine Heckklappe. Die Schlossanordnung der betreffenden Art weist ein Schlossgehäuse auf, an dem eine Drehfalle drehbar gelagert ist, die zumindest zwischen einer Offenstellung und einer Hauptraststellung bewegbar ist. Ferner weist die Schlossanordnung eine an dem Schlossgehäuse schwenkbar gelagerte Sperrklinke auf, die zwischen einer mit der Drehfalle in Eingriff stehenden Sperrstellung und einer Freigabestellung bewegbar ist.

Eine Schlossanordnung der eingangs bezeichneten Art ist beispielsweise aus der DE 10 2013 113 384 A1 bekannt. Bei dieser bekannten Schlossanordnung wird die Sperrklinke mit Hilfe eines Steuerungselements, welches ein Zahnrad umfasst und mit einem motorischen Antrieb in Antriebsverbindung steht, aus der Sperrstellung in Richtung der Freigabestellung bewegt, um die Drehfalle zum Öffnen der Fahrzeugtür oder Fahrzeugklappe freizugeben. Das Steuerungselement wird von dem motorischen Antrieb bewegt, wobei der Antrieb nach Öffnung der Fahrzeugtür oder Fahrzeugklappe auch dafür sorgt, dass das Steuerungselement für einen neuen Öffnungsvorgang wieder in seine Ausgangsstellung zurückbewegt wird. Beim Schließvorgang sorgt ein in das Maul der Drehfalle einfallender Schließbolzen dafür, dass die Drehfalle aus ihrer Offenstellung in ihre Hauptraststellung gedreht wird, wobei bei dieser Drehbewegung die Drehfalle mit der Sperrklinke in Eingriff gelangt. In der Hauptraststellung der Drehfalle ist dann eine Bewegung der Drehfalle in ihre Offenstellung erst dann wieder möglich, wenn die Sperrklinke aus ihrer Sperrstellung in ihre Freigabestellung bewegt wird, was durch das vorstehend beschriebene Steuerungselement realisiert wird. In der Hauptraststellung der Drehfalle kann sich aber die Drehfalle in eine über die Hauptraststellung hinausgehende Überhubstellung drehen, wodurch ein Spiel zu der Sperrklinke erzeugt wird und sich die Drehfalle relativ zu dem Schließbolzen bewegen kann, was ein für den Benutzer wahrnehmbares Klappergeräusch bewirkt. Insbesondere bei Schlossanordnungen, die bei flach eingebauten Heckklappen verwendet werden, sind die Dichtungskräfte gering, wodurch nur eine sehr geringe bis gar keine Spannung auf die Schlossanordnung von Drehfalle und Sperrklinke wirkt, wodurch es der Drehfalle möglich ist, in die vorstehend beschriebene Überhubstellung zu drehen, was zu dem beschriebenen sowie unerwünschten Klappergeräusch führt. Aus diesem Grund ist aus dem Stand der Technik eine Lösung bekannt, bei der das Maul der Drehfalle mit gummiartigen Puffern versehen ist, um ein unerwünschtes Klappergeräusch aufgrund der Relativbewegung zwischen Schließbolzen und Drehfalle zu reduzieren. Jedoch verschleißen solche Puffer recht stark und erhöhen darüber hinaus die aufzuwendende Kraft, die zum Schließen der Schlossanordnung aufgewandt werden muss. Aus der FR2916788 ist auch eine Schlossanordnung der eingangs angegebenen Art bekannt.

Der Erfindung liegt die Aufgabe zugrunde, auf konstruktiv einfache Weise und kostengünstig eine Schlossanordnung zu entwickeln, bei welcher eine unerwünschte Geräuschentwicklung aufgrund einer Relativbewegung zwischen Drehfalle und Schließbolzen wirksam vermieden wird. Insbesondere soll eine Lösung geschaffen werden, durch die eine Drehbewegung der Drehfalle in eine Überhubstellung vermieden wird, nachdem die Drehfalle und die Sperrklinke bereits verrastet sind.

Bei einer Schlossanordnung der eingangs bezeichneten Art wird diese Aufgabe erfindungsgemäß dadurch gelöst, dass an dem Schlossgehäuse ein schwenkbar gelagerter Verschließ- und Blockierhebel angeordnet ist, der zwischen einer Bereitschaftsstellung und einer Verschließstellung schwenkbar ist. In der Bereitschaftsstellung sind Verschließ- und Blockierhebel und die Drehfalle ohne Eingriff miteinander, was neben der Positionierung der beiden durch die Auslegung von Dimensionierung und zugelassenen Drehwinkeln sichergestellt werden kann.

Die Drehfalle weist ein Anschlagelement auf. Verschließ- und Blockierhebel sowie Anschlagelement sind derart aufeinander abgestimmt ausgebildet, dass bei Schwenken des Verschließ- und Blockierhebels in Richtung der Verschließstellung eine Nase des Verschließ- und Blockierhebels in Einwirkung mit dem Anschlagelement tritt. Weiterhin ist sichergestellt, dass bei fortgesetztem Schwenken des Verschließ- und Blockierhebels in Richtung zu der Verschließstellung hin die Nase die Drehfalle in die Hauptraststellung bewegt, indem der Verschließ- und Blockierhebel eine Kraft auf das Anschlagelement ausübt und dieses bewegt. In der Hauptraststellung tritt die Sperrklinke in ihre Sperrstellung und stellt in dieser eine Blockierung einer Bewegung der Drehfalle in Richtung ihrer Offenstellung sicher.

Ferner ist erfindungsgemäß vorgesehen, dass bei in Hauptraststellung befindlicher Drehfalle eine Anlagefläche der Drehfalle derart positioniert ist, dass der Verschließ- und Blockierhebel bei einem Schwenken von der Verschließstellung in Richtung der Bereitschaftsstellung eine Blockierstellung einnimmt und in dieser auf die Anlagefläche einwirkt, beispielsweise zumindest im Falle eines vorliegenden Drehmoments der Drehfalle über die Hauptraststellung hinaus eine Kraft auf sie ausübt, zur Blockierung einer Bewegung der Drehfalle über die Hauptraststellung hinaus.

Vorteilhafte und zweckmäßige Ausgestaltungen und Weiterbildungen der Erfindung ergeben sich aus den Unteransprüchen.

Durch die Erfindung wird auf konstruktiv einfache Weise und kostengünstig eine Schlossanordnung bereitgestellt, welche sich durch einen einfachen Aufbau auszeichnet und dennoch wirksam eine Drehbewegung der Drehfalle aus ihrer Hauptraststellung in eine sogenannte Überhubposition verhindert, wenn beziehungsweise nachdem die Sperrklinke in ihre Sperrstellung gelangt ist und der Verschließ- und Blockierhebel nach Herbeiführung des Schließens seine Blockierstellung eingenommen hat. Dadurch, dass eine Drehbewegung der Drehfalle in eine über die Hauptraststellung hinausgehende Überhubstellung in der Folge unterbunden oder zumindest begrenzt ist, wird das aus dem Stand der Technik bekannte Problem des unerwünschten Klappergeräuschs wirksam vermieden. Die Erfindung zeichnet sich dabei durch eine rein mechanische Lösung aus, die im Unterschied zu bekannten Schlossanordnungen aus dem Stand der Technik ohne etwaige gummiartige und verschleißanfällige Pufferelemente auskommt. Dadurch, dass die Drehfalle aufgrund der Blockierung der Drehfalle durch den Verschließ- und Blockierhebel - je nach Auslegung der Schlossanordnung - nicht oder allenfalls geringfügig in eine Überhubstellung gelangen kann, wird ferner der Vorteil erreicht, dass auch bei ruckartigem Schließen des Schlosses, etwa durch Zuwerfen einer Fahrzeugklappe, an der das Schloss angeordnet ist, ein harter Anschlag der Fahrzeugklappe beziehungsweise ihrer Dichtung vermieden wird.

Gemäß einer Weiterbildung kann vorgesehen sein, dass zwischen der Offenstellung und der Hauptraststellung der Drehfalle eine Vorraststellung der Drehfalle vorgesehen ist, in welcher ein Bewegen der Drehfalle in die Offenstellung durch einen an dem Schlossgehäuse schwenkbar angeordneten Vorrasthebel verhindert wird, der in eine Vorraststellung geschwenkt in Anschlag mit einem Gegenelement der Drehfalle oder mit einem mit der Drehfalle gekoppelten Gegenelement wirkverbunden ist. Das Gegenelement ist bevorzugt als Anschlagbolzen ausgebildet.

Eine vorteilhafte Weiterbildung besteht darin, dass das Anschlagelement an der Drehfalle derart positioniert ist, dass bei in Vorraststellung befindlicher Drehfalle die Nase bei Schwenken des Verschließ- und Blockierhebels in Richtung der Verschließstellung sich in Richtung des Anschlagelements bewegend mit diesem, bevorzugt wenigstens in Kraftschluss, tritt und bei fortgeführtem Schwenken des Verschließ- und Blockierhebels die Drehfalle von der Nase in Richtung ihrer Hauptraststellung gedrückt wird. Diese Lösung ist konstruktiv besonders vorteilhaft, da sie keine weiteren Bauteile erfordert und mit Veranlassen des Schließens durch den Verschließ- und Blockierhebel gleichzeitig eine für eine Einnahme der Blockierstellung günstige Ausgangsposition geschaffen ist.

Eine besonders vorteilhafte Weiterbildung umfasst, dass die Nase und das Anschlagelement derart ausgebildet sind, dass die Bewegung der Drehfalle in Richtung der Hauptraststellung durch Drücken der Nase, beispielsweise an einer mantelseitigen Anschlagfläche des Anschlagelements vorgenommen wird.

Bevorzugt ist die Drehfalle derart ausgebildet, dass sie ausschließlich durch die Kraft in ihre Hauptraststellung bewegbar ist, welche die Nase des Verschließ- und Blockierhebels bei Schwenken des Verschließ- und Blockierhebels in Richtung der Verschließstellung auf die Drehfalle, bevorzugt durch Drücken gegen eine Anschlagfläche, ausübt. Es ist aber alternativ auch möglich, dass zusätzlich eine weiteres in Richtung der Hauptraststellung wirkendes Drehmoment auf die Drehfalle ausgeübt wird, die beispielsweise von einem mit der Drehfalle gekoppelten Aktuator bereitgestellt wird.

Wenn das Anschlagelement einstückiger Bestandteil der Drehfalle ist, werden gute mechanische Eigenschaften und geringe Herstellungskosten erreicht.

Bevorzugt ist der Verschließ- und Blockierhebel federvorgespannt in Richtung der Bereitschaftsstellung. Dadurch kann bei geeigneter Auslegung der Schlossanordnung eine gezielte Krafteinwirkung auf den Verschließ- und Blockierhebel, beispielsweise mittels eines Aktuators, auf den Vorgang des Schließens begrenzt werden.

Weiterhin kann gemäß einer vorteilhaften Ausführungsform vorgesehen sein, dass der Verschließ- und Blockierhebel an einer Rotationsachse mit dem Schlossgehäuse gekoppelt ist zum rotatorischen Schwenken des Verschließ- und Blockierhebels. Mit anderen Worten kann vorgesehen sein, dass die Kopplung des Verschließ- und Blockierhebels an dem Schlossgehäuse eine Rotationsachse aufweist, mit welcher und um welche der Verschließ- und Blockierhebel drehbar gelagert ist. Gemäß der vorteilhaften Ausführungsform weisen die möglichen Bewegungen des Verschließ- und Blockierhebels also ausschließlich eine rotatorische Bewegung und keine translatorischen Anteile auf.

Gemäß einer Variante ist der Verschließ- und Blockierhebel mit einem Aktuator gekoppelt. Dieser ist bevorzugt als elektrischer Motor ausgebildet, kann aber in einer Variante auch ausschließlich mechanisch betätigt sein. Der Aktuator ist gemäß der Weiterbildung an einer Kopplungsstelle des Verschließ- und Blockierhebels eingreifend angeordnet, wobei die Kopplungsstelle an einem Ende des Verschließ- und Blockierhebels positioniert ist, welches weiter von der der Rotationsachse beabstandet ist als die Nase, wobei die Rotationsachse zwischen der Kopplungsstelle und der Nase angeordnet ist. Durch diese Lösung wird ein großer Hebelarm bereitgestellt, wodurch die bereitzustellenden Kräfte vergleichsweise klein dimensioniert sein können.

Es kann vorgesehen sein, dass die Anlagefläche der Drehfalle relativ zu einer Drehachse der Drehfalle eine konkav gekrümmte Oberfläche aufweist, womit gemeint ist, dass wenigstens ein Bereich der Anlagefläche einen im mathematischen Sinn negativen Radius ausgehend von der Drehachse der Drehfalle aus gesehen aufweist.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit den Zeichnungen, in denen ein beispielhaftes bevorzugtes Ausführungsbeispiel der Erfindung dargestellt ist.

Es zeigen
Figs. 1 bis 4: Verschiedene Stadien des kinematischen Ablaufs einer Bewegung einer beispielhaften Ausführungsform der erfindungsgemäßen Schlossanordnung.

Fig. 1 ist eine beispielhafte Ausführungsform einer erfindungsgemäßen Schlossanordnung 1 zu entnehmen. Diese wird bevorzugt, jedoch nicht ausschließlich, bei Heckklappen von Fahrzeugen eingesetzt.

In einem Schlossgehäuse 13, von dem aus Darstellungsgründen nur ein Teil dargestellt ist, ist Drehfalle 3 angeordnet, die sich um eine Drehachse 12 drehen kann. In der gezeigten Stellung befindet sich die Drehfalle 3 in einer Vorraststellung, in welcher die Drehfalle 3 von einem Vorrasthebel 4 daran gehindert wird, sich wieder in ihre Offenstellung zurückzubewegen. In der gezeigten Darstellung ist die Drehfalle in Richtung der Offenstellung vorgespannt, wodurch die gezeigte Ausbildung des Vorrasthebels 4 ausreichend ist, um das Zurückbewegen der Drehfalle 3 zu verhindern. Der Vorratshebel 4 ist schwenkbar an dem Schlossgehäuse 13 angeordnet und liegt an einem als Anschlagbolzen 16 ausgebildeten Gegenelement der Drehfalle 3 an. Die Auslösung des Vorrasthebels 4, die in dem Stadium der gezeigten Darstellung der Fig. 1 bereits erfolgt ist, erfolgt in vielen Fällen durch einen Mikroschalter; prinzipiell sind jedoch auch mechanische Auslösemechanismen möglich.

Ebenfalls an dem Schlossgehäuse 13 angeordnet ist ein Schließ- und Blockierhebel 2. Dieser ist um eine als Schließ- und Blockierhebel-Schwenkachse 14 ausgebildete Rotationsachse drehbar an dem Schlossgehäuse 13 gelagert und ist, in der gezeigten Ausgestaltung, in Richtung seiner in der gezeigten Darstellung vorliegenden Bereitschaftsstellung vorgespannt, nämlich in eine Richtung entlang des Pfeils P. In der gezeigten Bereitschaftsstellung ist eine weitere Bewegung in Richtung der Federvorspannung durch das Haltelement 11 verhindert. In der gezeigten Position befindet sich die Sperrklinke 5 in ihrer Freigabestellung und wird aufgrund einer entsprechenden Federvorspannung mit ihrer Sperrfläche 5' gegen eine Mantelfläche der Drehfalle 3 gedrückt. An der Kopplungsstelle 15 greift ein nicht dargestellter Aktuator an dem Verschließ- und Blockierhebel 2 an. Die Kopplungsstelle 15 ist weiter von der Schließ- und Blockierhebel-Schwenkachse 14 beabstandet als die Nase 7.

In Fig. 2 ist dargestellt, dass mit dem, nicht gezeigten, Aktuator eine Drehbewegung des Schließ- und Blockierhebels 2 in Richtung des Pfeils A herbeigeführt wird. Die Nase 7 des Schließ- und Blockierhebels 2 wird infolge der Drehbewegung des Schließ- und Blockierhebels 2 geschwenkt und gerät im Zuge der Schwenkbewegung in Einwirkung mit dem Anschlagelement 6. Mit anderen Worten wird die Nase 7 mit einer mantelseitigen Nasenfläche 8 an eine mantelseitige Anschlagfläche 8' des Anschlagelements 6 herangeführt und drückt von dem Moment der Berührung an bei weiterem Drehen des Schließ- und Blockierhebels 2 die Drehfalle 3 in Richtung ihrer Hauptraststellung, die in Fig. 2 bereits erreicht ist. In der Hauptraststellung tritt die Sperrklinke 5 in ihre Sperrstellung und greift in eine Sperrklinkenausnehmung der Drehfalle 3 ein. Durch die mit mantelseitiger Druckfläche 9 ausgeübte Blockade wird fortan eine Bewegung der Drehfalle in Richtung der Offenstellung verhindert. In der dargestellten Ausführungsform ist das Schwenken der Sperrklinke eine Überlagerung von rotatorischer und translatorischer Bewegung. Alternativ sind aber auch rein rotatorische oder rein translatorische Bewegungen bei entsprechenden Ausgestaltungen denkbar.

In der Hauptraststellung ist zwar eine Bewegung der Drehfalle 3 in Richtung ihrer Offenstellung durch die Sperrklinke blockiert; es besteht jedoch prinzipiell noch die Gefahr einer Überhubbewegung der Drehfalle 3 über die Hauptraststellung hinaus, also in der gezeigten Darstellung entgegen dem Uhrzeigersinn. Um eine derartige Überhubbewegung zu verhindern, erfolgt ein Schwenken des Schließ- und Blockierhebels 2 in Richtung seiner Bereitschaftsstellung, wobei der Blockierhebel aber nur ein Teil des Wegs zur Bereitschaftsstellung zurücklegt, bis er die Position erreicht, in welcher er in Blockierstellung mit der Drehfalle 3 eintritt.

In dem in Fig. 3 dargestellten Stadium der Bewegung nimmt der Schließ- und Blockierhebel 2 eine Blockierstellung ein. In der Blockierstellung wirkt die Nase 7 an der Anlagefläche 10 mit der Drehfalle 3 zusammen, wobei zumindest eine kraftschlüssige Komponente der Einwirkung vorliegt, und wobei die Anlagefläche 10 in der dargestellten Ausführungsform ein Teil einer Mantelfläche der Drehfalle 3 ist. Die Einwirkung ist in dem dargestellten Ausführungsbeispiel derart ausgelegt, dass in der Hauptraststellung der Drehfalle 3 der Schließ- und Blockierhebel 2 die Anlagefläche 10 berührt und eine Kraft auf diese ausübt, die zumindest eine tangentiale Kraftkomponente in Relation zur Drehachse 12 der Drehfalle umfasst. Durch die Einwirkung des Verschließ- und Blockierhebels wird die Weiterbewegung der Drehfalle 3 in Richtung Überhubbewegung (also über die Hauptraststellung hinaus) verhindert. Die Anlagefläche 10 kann alternativ oder zusätzlich zu der gezeigten Ausgestaltung auch teilweise oder vollständig Teile einer oder beider der anderen Flächen, also der parallel zur Papierebene orientierten Flächen, der Drehfalle 3 umfassen. Auch ist denkbar, dass ein eigens an der Drehfalle 3 angeordnetes Element die Anlagefläche 10 bereitstellt, wobei das Element einstückig oder mehrstückig mit der Drehfalle sein kann. Die Festlegung der Nase in der Blockierstellung an Anlagefläche 10 kann entweder durch Hemmung mit der Drehfalle 3 vorgesehen sein, was durch geschickte Auslegung der Federkräfte für die Federvorspannung der vorgesehenen Elemente erreicht werden kann. Alternativ oder zusätzlich kann eine Positionierung des Schließ- und Blockierhebels 2 durch den Aktuator erreicht werden, der an der oben bereits beschriebenen Kopplungsstelle 15 eingreift.

In Fig. 4 ist dargestellt, wie als vorbereitende Maßnahme für ein Öffnen der Heckklappe der Schließ- und Blockierhebel 2 in seine Bereitschaftsstellung zurückgeschwenkt ist, was durch Bereitstellen einer hinreichend großen Kraft an dem Schließ- und Blockierhebel 2 in Richtung der Bereitschaftsstellung bewerkstelligt wurde.

## Patentansprüche

1. Schlossanordnung (1), insbesondere für Fahrzeugtüren oder Fahrzeugklappen, bevorzugt für eine Heckklappe, mit einem Schlossgehäuse (13), einer an dem Schlossgehäuse (13) drehbar gelagerten Drehfalle (3), die zumindest zwischen einer Offenstellung und einer Hauptraststellung bewegbar ist, einer an dem Schlossgehäuse (13) schwenkbar gelagerten Sperrklinke (5), die zwischen einer mit der Drehfalle (3) in Eingriff stehenden Sperrstellung und einer Freigabestellung bewegbar ist,
wobei an dem Schlossgehäuse (13) ein schwenkbar gelagerter Verschließ- und Blockierhebel (2) angeordnet ist, der zwischen einer Bereitschaftsstellung, in welcher der Verschließ- und Blockierhebel (2) und die Drehfalle (3) ohne Eingriff miteinander sind und einer Verschließstellung schwenkbar ist,
wobei die Drehfalle (3) ein Anschlagelement (6) aufweist und Verschließ- und Blockierhebel (2) sowie Anschlagelement (6) derart ausgebildet sind, dass bei Schwenken des Verschließ- und Blockierhebels (2) in Richtung der Verschließstellung eine Nase (7) des Verschließ- und Blockierhebels (2) in Einwirkung mit dem Anschlagelement (6) tritt, und dass bei fortgesetztem Schwenken des Verschließ- und Blockierhebels (2) zu der Verschließstellung die Nase (7) die Drehfalle (3) mittels Bewegung des Anschlagelements (6) in die Hauptraststellung bewegt, in welcher die Sperrklinke (5) in die Sperrstellung tritt zur Blockierung einer Bewegung der Drehfalle (3) in Richtung der Offenstellung,
**dadurch gekennzeichnet, dass** bei in Hauptraststellung befindlicher Drehfalle (3) eine Anlagefläche (10) der Drehfalle (3) derart positioniert ist, dass der Verschließ- und Blockierhebel (2) bei einem Schwenken von der Verschließstellung in Richtung der Bereitschaftsstellung eine Blockierstellung in Einwirkung mit der Anlagefläche (10) einnimmt zur Blockierung einer Bewegung der Drehfalle (3) über die Hauptraststellung hinaus.

2. Schlossanordnung (1) nach Anspruch 1, **dadurch gekennzeichnet, dass** zwischen der Offenstellung und der Hauptraststellung der Drehfalle (3) eine Vorraststellung der Drehfalle (3) vorgesehen ist, in welcher ein Bewegen der Drehfalle (3) in die Offenstellung durch einen an dem Schlossgehäuse schwenkbar angeordneten Vorrasthebel (4) verhindert wird, der in eine Vorraststellung geschwenkt in Anschlag mit einem Gegenelement (16), bevorzugt Anschlagbolzen, der Drehfalle (3) oder mit einem mit der Drehfalle (3) gekoppelten Gegenelement (16), bevorzugt Anschlagbolzen, wirkverbunden ist.

3. Schlossanordnung (1) nach Anspruch 2, **dadurch gekennzeichnet, dass** das Anschlagelement (6) an der Drehfalle (3) derart positioniert ist, dass bei in Vorraststellung befindlicher Drehfalle (3) die Nase (7) bei Schwenken des Verschließ- und Blockierhebels (2) von seiner Bereitschaftsstellung in Richtung der Verschließstellung sich in Richtung des Anschlagelements (6) bewegend mit diesem in Einwirkung, bevorzugt zumindest in Kraftschluss, tritt, und dass bei fortgeführtem Schwenken des Verschließ- und Blockierhebels (2) die Drehfalle (3) von der in Einwirkung mit dem Anschlagelement (6) stehenden Nase (7) in Richtung der Hauptraststellung der Drehfalle (3) gedrückt wird.

4. Schlossanordnung (1) nach einem der vorhergehenden Ansprüche, **dadurch gekennzeichnet, dass** der Verschließ- und Blockierhebel (2) federvorgespannt ist in Richtung der Bereitschaftsstellung.

5. Schlossanordnung (1) nach einem der vorhergehenden Ansprüche, **dadurch gekennzeichnet, dass** der Verschließ- und Blockierhebel (2) an einer Rotationsachse (14) mit dem Schlossgehäuse (13) gekoppelt ist zum rotatorischen Schwenken des Verschließ- und Blockierhebels (2).

6. Schlossanordnung (1) einem der vorhergehenden Ansprüche, **dadurch gekennzeichnet, dass** der Verschließ- und Blockierhebel (2) mit einem Aktuator gekoppelt ist, der bevorzugt als elektrischer Motor ausgebildet ist, und der an einer Kopplungsstelle (15) des Verschließ- und Blockierhebels (2) eingreift, die an einem Ende des Verschließ- und Blockierhebels (2) positioniert ist, welches weiter von der der Rotationsachse (14) beabstandet ist als die Nase (7), wobei die Rotationsachse (14) zwischen der Kopplungsstelle und der Nase angeordnet ist.

7. Schlossanordnung (1) einem der vorhergehenden Ansprüche, **dadurch gekennzeichnet, dass** die Anlagefläche der Drehfalle relativ zu einer Drehachse der Drehfalle (3) eine konkav gekrümmte Oberfläche aufweist.

## Claims

1. A lock assembly (1), in particular for vehicle doors or vehicle hatches, preferably for a hatchback, having a lock housing (13), a rotary latch (3) which is rotatably mounted on the lock housing (13) and which is movable at least between an open position and a main detent position, a pawl (5) which is pivotally mounted on the lock housing (13) and which is movable between a locking position, in which it engages with the rotary latch (3), and a release position,
wherein a pivotally mounted closing and blocking lever (2) is arranged on the lock housing (13), which can be pivoted between a standby position, in which the closing and blocking lever (2) and the rotary latch (3) are not in engagement with each other, and a closed position,
wherein the rotary latch (3) has a stop element (6) and the closing and blocking lever (2) and the stop element (6) are configured in such a way that as the closing and blocking lever (2) pivots in the direction of the closed position, a tab (7) of the closing and blocking lever (2) comes into action with the stop element (6), and that as the closing and blocking lever (2) continues to pivot to the closed position, the tab (7), by moving the stop element (6), moves the rotary latch (3) into the main detent position, in which the pawl (5) comes into the locking position in order to block a movement of the rotary latch (3) in the direction of the open position,
**characterized in that**,
when the rotary latch (3) is in the main detent position, a contact face (10) of the rotary latch (3) is positioned in such a way that the closing and blocking lever (2), as it pivots from the closed position in the direction of the standby position, assumes a blocking position in action with the contact face (10) in order to block a movement of the rotary latch (3) past the main detent position.

2. The lock assembly (1) according to claim 1, **characterized in that** a pre-detent position of the rotary latch (3) is provided between the open position and the main detent position of the rotary latch (3), in which a moving of the rotary latch (3) into the open position is prevented by a pre-detent lever (4) which is pivotally arranged on the lock housing and which when pivoted into a pre-detent position is in abutment with a counter element (16), preferably a stop bolt, of the rotary latch (3) or is operatively connected to a counter element (16) coupled to the rotary latch (3), preferably a stop bolt.

3. The lock assembly (1) according to claim 2, **characterized in that** the stop element (6) is positioned on the rotary latch (3) in such a way that with the rotary latch (3) in the pre-detent position and as the closing and blocking lever (2) pivots from its standby position in the direction of the closed position, the tab (7), moving toward the stop element (6), comes into action therewith, preferably at least in non-positive connection therewith, and that as the closing and blocking lever (2) continues to pivot, the rotary latch (3) is pressed by the tab (7) acting with the stop element (6) in the direction of the main detent position of the rotary latch (3).

4. The lock assembly (1) according to any one of the preceding claims, **characterized in that** the closing and blocking lever (2) is spring-preloaded in the direction of the standby position.

5. The lock assembly (1) according to any one of the preceding claims, **characterized in that** the closing and blocking lever (2) is coupled to the lock housing (13) by a rotation axle (14) for the rotary pivoting of the closing and blocking lever (2).

6. The lock assembly (1) according to any one of the preceding claims, **characterized in that** the closing and blocking lever (2) is coupled to an actuator, which is preferably configured as an electric motor and which engages on a coupling point (15) of the closing and blocking lever (2), which coupling point is positioned on an end of the closing and blocking lever (2), which end is more distant from the rotation axle (14) than the tab (7), wherein the rotation axle (14) is arranged between the coupling point and the tab.

7. The lock assembly (1) according to any one of the preceding claims, **characterized in that** the contact face of the rotary latch has a concavely curved surface relative to an axis of rotation of the rotary latch (3).

## Revendications

1. Dispositif de verrouillage (1), destiné notamment à des portières de véhicules ou à des hayons de véhicules, de préférence à un hayon arrière, doté d'un boîtier de serrure (13), d'un loquet rotatif (3) logé en rotation sur le boîtier de serrure (13) qui est déplaçable entre au moins une position d'ouverture et une position d'enclenchement principale, d'un cliquet de blocage (5) logé de manière pivotante sur le boîtier de serrure (13) qui est déplaçable entre une position de blocage se trouvant en engagement avec le loquet rotatif (3) et une position de libération,
sur le boîtier de serrure (13) étant placé un levier de fermeture et de blocage (2) logé de manière pivotante, qui est susceptible de pivoter entre une position d'attente, dans laquelle le levier de fermeture et de blocage (2) et le loquet rotatif (3) sont exempts de tout engagement mutuel et une position de verrouillage,
le loquet rotatif (3) comportant un élément de butée (6) et le levier de fermeture et de blocage (2), ainsi que l'élément de butée (6) étant conçus de telle sorte que lors d'un pivotement du levier de fermeture et de blocage (2) en direction de la position de fermeture, un bec (7) du levier de fermeture et de blocage (2) entre en action avec l'élément de butée (6) et en ce que lors d'un pivotement prolongé du levier de fermeture et de blocage (2) vers la position de fermeture, le bec (7) déplace le loquet rotatif (3) au moyen d'un déplacement de l'élément de butée (6) dans la position d'enclenchement principale, dans laquelle le cliquet de blocage (5) entre dans la position de blocage pour bloquer un déplacement du loquet rotatif (3) dans la direction de la position d'ouverture,
**caractérisé en ce que**
lorsque le loquet rotatif (3) se trouve en position d'enclenchement principale, une surface d'appui (10) du loquet rotatif (3) est positionnée de telle sorte que lors d'un pivotement de la position de fermeture en direction de la position d'attente, le levier de fermeture et de blocage (2) adopte une position de blocage en action avec la surface d'appui (10), pour bloquer un déplacement du loquet rotatif (3) au-delà de la position d'enclenchement principale.

2. Dispositif de verrouillage (1) selon la revendication 1, **caractérisé en ce qu'**entre la position d'ouverture et la position d'enclenchement principale du loquet rotatif (3) est prévue une position de pré-enclenchement du loquet rotatif (3), dans laquelle un déplacement du loquet rotatif (3) dans la position d'ouverture est empêchée par un levier de pré-enclenchement (4) placé de manière pivotante sur le boîtier de serrure, qui lorsqu'il est pivoté dans une position de pré-enclenchement est en liaison active en butée avec un élément antagoniste (16), de préférence un boulon de butée du loquet rotatif (3) ou avec un élément antagoniste (16) accouplé avec le der loquet rotatif (3), de préférence un boulon de butée.

3. Dispositif de verrouillage (1) selon la revendication 2, **caractérisé en ce que** l'élément de butée (6) est positionné sur le loquet rotatif (3) de telle sorte que lorsque le loquet rotatif (3) se trouve en position de pré-enclenchement, lors du pivotement du levier de fermeture et de blocage (2), de sa position d'attente dans la direction de la position de fermeture, en se déplaçant en direction de l'élément de butée (6), le bec (7) entre en action avec celui-ci, de préférence au moins par complémentarité de force et **en ce que** lors de la poursuite du pivotement du levier de fermeture et de blocage (2), le loquet rotatif (3) est poussé du bec (7) qui est en action avec l'élément de butée (6) dans la direction de la position d'enclenchement principale du loquet rotatif (3) .

4. Dispositif de verrouillage (1) selon l'une quelconque des revendications précédentes, **caractérisé en ce que** le levier de fermeture et de blocage (2) est précontraint par ressort dans la direction de la position d'attente.

5. Dispositif de verrouillage (1) selon l'une quelconque des revendications précédentes, **caractérisé en ce que** sur un axe de rotation (14), le levier de fermeture et de blocage (2) est accouplé avec le boîtier de serrure (13) pour le pivotement en rotation du levier de fermeture et de blocage (2).

6. Dispositif de verrouillage (1) selon l'une quelconque des revendications précédentes, **caractérisé en ce que** le levier de fermeture et de blocage (2) est accouplé avec un actionneur, qui est conçu de préférence sous la forme d'un moteur électrique, et qui s'engage sur un point d'accouplement (15) du levier de fermeture et de blocage (2) qui est positionné sur une extrémité du levier de fermeture et de blocage (2) qui est écartée plus loin de l'axe de rotation (14) que le bec (7), l'axe de rotation (14) étant placé entre le point d'accouplement et le bec.

7. Dispositif de verrouillage (1) selon l'une quelconque des revendications précédentes, **caractérisé en ce que** la surface d'appui du loquet rotatif comporte par rapport à l'axe de rotation du loquet rotatif (3) une surface recourbée concave.
